# EUROPÄISCHE PATENTSCHRIFT

(11) **EP 1 081 439 B1**
(45) Veröffentlichungstag und Bekanntmachung des Hinweises auf die Patenterteilung: **21.12.2005**
(21) Anmeldenummer: 99121182.2
(22) Anmeldetag: 22.10.1999
(51) Int. Cl.: F24F 1/00, B61D 27/00

(54) **Unterflurlüftungs-, Heizungs- und/oder Klimagerät**
Underfloor device for ventilating, heating and/or air conditioning.
Appareillage sous-chassis pour la ventilation, le chauffage et/ou la climatisation

(30) Priorität: 03.09.1999 DE 29915543 U
(43) Veröffentlichungstag der Anmeldung: 07.03.2001
(73) Patentinhaber: Liebherr-Transportation Systems GmbH, 2100 Korneuburg (AT)
(72) Erfinder: Schmidt, Werner, 1070 Wien (AT)
(74) Vertreter: Gossel, Hans K.

(56) Entgegenhaltungen:
- EP-A- 0 353 832
- EP-A- 0 517 081
- DE-A- 4 314 633

## Beschreibung

Die Erfindung betrifft ein Unterflurlüftungs-, Heizungs- und/oder Klimagerät mit einem Gehäusenach dem Oberbegriff des Anspruch 1.

Bekannte unterflur eingebaute Luftbehandlungsgeräte dieser Art weisen an ihrer Oberseite Öffnungen auf, an die Leitungen angeschlossen sind, die durch den Waggonboden hindurch in den Innenraum des Reisezugwagens geführt sind. Eine Leitung mündet dabei in ein an einer Waggonseitenwand angeordnetes Gehäuse, das einmal mit einer die Seitenwand durchdringenden Öffnung zum Eintritt und Ansaugen von Außenluft und zum anderen mit einer in den Innenraum mündenden Öffnung zum Eintritt und Ansaugen von Umluft versehen ist, wobei zwischen diesen beiden Öffnungen eine Klappe zum Steuern des Mischungsverhältnisses zwischen Außenluft und Umluft bzw. zum Abschluß der Außenluft- oder Umlufteintrittsöffnung vorgesehen ist. Auf der gegenüberliegenden Waggonseite mündet eine zweite mit dem Luftbehandlungsgerät verbundene und den Waggonboden durchsetzende Leitung in ein Gehäuse mit Auslassöffnungen für die behandelte Luft. Die in dem Reisezugwagen angeordneten Gehäuse zum Eintritt und Ansaugen von Außenluft und/oder Umluft und zum Ausblasen von behandelter Luft benötigen relativ viel Raum, so daß im Wagen zwei Sitze entfallen müssen, um das Gehäuse mit der Außenluft- und Umluftansaugung einschließlich Schalldämpfer sowie die Frischluft- und Umluft mischende oder abschließende Klappe unterzubringen.

Grundsätzlich bestünde die Möglichkeit, das Gehäuse zum Eintritt von Außenluft und Umluft mit der Frischluft-Umluftklappe entfallen zu lassen, wenn innerhalb des Wagenbodens ein Querkanal verlegt wird, durch den die Umluft von der der Außenluftansaugung gegenüberliegenden Seite angesaugt wird, und diesem Querkanal dann die Frischluft-Umluftklappe zugeordnet wird. Dieser Querkanal hat aber den Nachteil, daß er Längsträger des Wagenkastens schneidet und daher nur mit ungünstigen Querschnitten bzw. mehrfach geteilt ausgeführt werden kann. Ein weiterer Nachteil besteht in der schlechten Reinigungsmöglichkeit und der Schwierigkeit, Schalldämpfer einzubauen, so daß störende Ventilatorgeräusche und ein unvermeidbarer Druckverlust in diesem Querkanal in Kauf genommen werden müssen

Aus der DE 43 14 633 A1 ist ein Luftbehandlungsgerät für ein Fahrzeug bekannt. Die EP 0 353 832 A1 hat eine Fahrzeuglüftungseinrichtung zum Gegenstand. Die EP 0 517 081 A1 zeigt ein gattungsgemäßes Klimagerät.

Aufgabe der Erfindung ist es, ein Unterflurluftbehandlungsgerät zu schaffen, das sich ohne störenden Raumverlust im Innern des Wagens unterflur einbauen läßt, und zwar in einer Weise, daß weder störende Ventilator- und Strömungsgeräusche noch größere Druckverluste in Kauf genommen werden müssen.

Erfindungsgemäß wird diese Aufgabe bei einem Luftbehandlungsgerät der eingangs angegebenen Art durch die Kombination der Merkmale des Anspruchs 1 gelöst.

Das Gehäuse des erfindungsgemäßen Luftbehandlungsgeräts läßt sich in üblicher Weise einfach unterflur unter dem Fahrgestell des Waggons befestigen. Das Gehäuse ist an der Oberseite im Bereich der Enden mit Öffnungen versehen, die in den längs in diesem und quer zu dem Waggon verlaufenden Frischluft-/Umluftkanal münden. Diese Öffnungen sind mit Leitungen verbunden, von denen eine unmittelbar Frischluft ansaugt oder durch den Waggonboden hindurch zu einer Frischluftansaugöffnung der Seitenwand des Waggons geführt ist. Die gegenüberliegende Öffnung mündet auf der gegenüberliegenden Seite in den Waggon und saugt aus dessen Innern Umluft an. Der bzw. die behandelte Luft führenden Kanäle sind mit mindestens einer Öffnung versehen, an die eine den Waggonboden durchsetzende Leitung angeschlossen ist, so daß durch diese an einer günstigen Stelle behandelte Luft zur Heizung, Lüftung oder Klimatisierung in das Innere des Wagens eingeleitet werden kann. Ventilator- oder Luftströmungsgeräusche treten in störender Weise nicht auf, weil die entsprechenden Aggregate und Leitungen unterflur verlegt sind. Das Gehäuse selbst kann durch schalldämmende Gummielemente mit dem Fahrgestell verbunden werden, so daß auch die Überleitung von Körperschall vermieden wird.

Zweckmäßigerweise ist das Gehäuse mit zwei äußeren, behandelte Luft führenden Kanälen und einem mittleren Frischluft-/Umluftkanal versehen, die parallel zueinander verlaufen.

Die Wände der Kanäle können zumindest teilweise mit Dämmstoffen belegt sein, die die Bildung von Kondensat verhindern und der Geräuschdämmung, der Wärmeisolation und der Schalldämpfung dienen.

In weiterer Ausgestaltung der Erfindung ist vorgesehen, daß die Klappenanordnung aus mindestens zwei unabhängig voneinander verschwenkbaren und gegen einander gegenüberliegende Klappensitze anlegbaren Klappen besteht. Diese Klappenanordnung ermöglicht es, entweder durch Verschwenken der Klappen nach einer Seite den Frischluft- oder Umlufteintritt zu sperren oder durch gegensinniges Verschwenken eine Mischung von Frischluft und Umluft zu bewirken. Dadurch sind Zwischenstellungen der Klappen vermieden, die zu einem Flattern der Klappen führen könnten.

Zweckmäßigerweise besteht die Klappenanordnung aus jeweils mindestens zwei unabhängig voneinander verschwenkbaren, kammartig ineinandergreifenden Klappen, von denen jede auf einer Schwenkwelle befestigte Klappengruppe von einem Antrieb verschwenkbar ist. Von den Schwenkwellen kann eine rohrförmig ausgeführt und die andere in dieser angeordnet sein, wobei die Klappen an der inneren Welle über Bolzen befestigt ist, die die äußere rohrförmige Welle in Umfangsschlitzen durchsetzen.

Nach einer erfinderischen Weiterbildung ist vorgesehen, daß jeweils mindestens eine Klappe jeder Klappengruppe mit einem Temperaturfühler versehen ist, der das Abheben der Klappe von ihrem Sitz bei plötzlicher Abkühlung oder Temperaturänderung bewirkt. Diese Ausgestaltung verhindert bei plötzlicher Änderung der Außentemperatur, beispielsweise bei Tunnelfahrt, daß unangenehme Temperaturänderungen im Innenraum eintreten. Denn durch das Abheben der Klappe kann beispielsweise eine verstärkte Zumischung von Umluft bewirkt werden.

Nach einer bevorzugten Ausführungsform ist vorgesehen, daß mindestens eine Klappe jeder Klappengruppe mit einem Bimetallstreifen in der Weise belegt oder verbunden ist, daß sie sich bei Abkühlung von ihrem Sitz abhebt. Durch diese Ausgestaltung wird vorrichtungsmäßig das Öffnen einer Klappe bei plötzlicher Abkühlung bewirkt, ohne daß ein besonderer Steuerungsablauf eingeleitet werden müßte. Das Abheben der mit Bimetall versehenen Klappen wird dadurch ermöglicht, daß sich mindestens eine keinen Bimetallstreifen aufweisende Klappe jeder Klappenwelle auf ihrem Sitz abstützt, da der Stellmotor das Stützmoment aufrechterhält.

Nach einer anderen Ausführungsform ist vorgesehen, daß mindestens eine Klappe mit einem fensterartigen Durchbruch versehen ist, der durch eine Bimetallklappe oder eine von einem Bimetall verschwenkbare Klappe verschließbar ist. Auch diese Ausgestaltung ermöglicht eine schnelle Reaktion auf plötzliche Änderungen der Außentemperatur.

Zweckmäßigerweise ist ein Sensor vorgesehen, der die Relativbewegung der Klappe zu dem Sitz oder der benachbarten Platte mißt. Aufgrund des Signals dieses Sensors können die Klappen entsprechend der Änderung der Außentemperatur durch vorhandene Steuereinrichtungen verstellt werden.

Das Gehäuse ist zweckmäßigerweise mit der Wartung dienenden verschließbaren Öffnungen versehen, so daß ein einfacher und schneller Zugang zu den einzelnen Komponenten möglich ist, ohne daß in umständlicher Weise Verkleidungen oder Wandteile des Waggons entfernt werden müßten.

Das erfindungsgemäße Luftbehandlungsgerät ermöglicht eine Wartung und einen Austausch sämtlicher Komponenten des Aggregats durch stirnseitig vorgesehene Klappen. Eine einfache Wartung der Frischluft-Umluftklappe sowie des Kanalsystems ist durch Abhängen von Verschlußdeckeln möglich. Die Geräuschdämmung in den Luft führenden Kanälen kann einfach durch schalldämmende Elemente bewirkt werden. Die Ansaugöffnung für Umluft sowie die Ausblasöffnungen für behandelte Luft lassen sich variabel und platzsparend im gesamten Innenbereich des Wagens anordnen.

Die gegeneinander verschwenkbaren, kammförmig angeordneten Klappen bewirken eine gute Verteilung der in das Luftbehandlungsgerät einströmenden Frischluft und/oder Umluft, so daß eine gleichmäßige Beaufschlagung des Filters erfolgt und somit eine gleiche Verschmutzung des Filters über seine Länge erreicht wird, was die Standzeiten verlängert.

Ein Ausführungsbeispiel der Erfindung wird nachstehend anhand der Zeichnung näher erläutert. In dieser zeigt
- Fig. 1: einen Längsschnitt durch das unterflurquer zum Wagenboden eines Reisezugwagens einzubauende Luftbehandlungsgerät,
- Fig. 2: einen Querschnitt durch das Luftbehandlungsgerät nach Fig. 1 im Bereich der Klappenanordnung und
- Fig. 3: eine Draufsicht auf das Luftbehandlungsgerät nach Entfernung der Deckwand mit den längsverlaufenden Luftkanälen.

Das Luftbehandlungsgerät 1 besteht aus einem in Draufsicht rechteckigen und im Längsschnitt etwa trapezförmigen Gehäuse, in dem die Luftbehandlungsaggregate, nämlich Filter, Klappenanordnungen und Luftleitungskanäle angeordnet sind. Das Gehäuse 1 ist mit der Befestigung dienenden Flanschen und Konsolen 2 versehen, mit denen es an der Unterseite des Fahrgestells eines Waggons befestigt werden kann. Die abgeschrägten Stirnseiten des Gehäuses 1 sind durch einen Klappdeckel 3 und eine abnehmbare Verschlußplatte 4 verschließbar. Aus Fig. 1 ist der gelenkig mit dem Gehäuse verbundene Klappdeckel 3 in seiner abgeklappten Stellung ersichtlich, in der er durch seitliche Zugelemente 4 in seiner abgeklappten Stellung gehalten ist, so daß ein Zugang zu dem Inneren des Gehäuses für Wartungs- und Reparaturarbeiten möglich ist.

Mit der Deckwand des Gehäuses 1 sind seitliche Kanäle 6, 7, die der Leitung behandelter Luft dienen, und ein mittlerer Frischluft-Umluftkanal 8 verbunden. Die Enden der die behandelte Luft führenden Kanäle 6, 7 münden in den seitlichen Öffnungen 9, 10 der Deckwand 5, die in Fig. 3 der besseren Übersichtlichkeit halber eingezeichnet sind, obwohl sie sich an sich in der aus Fig. 3 entfernten Deckwand befinden. Zwischen den äußeren Kanälen 6, 7 und parallel zu diesen verläuft der Fischluft-Umluftkanal 8, dessen Mündungen 11, 12 in der Deckwand ebenfalls aus Fig. 3 ersichtlich sind.

Das Gehäuse 1 ist durch eine Querwand 13 in zwei Kammern unterteilt. An den Rand einer mittleren Durchtrittsöffnung ist der Saugstutzen 14 eines Radialgebläses 15 angeflanscht, dessen Motor 16 über einen etwa pyramidenstumpfförmigen Motorsockel 17 mit der Bodenwand 18 des Gehäuses 1 verbunden ist. Hinter dem Radialgebläse 15 befindet sich in Reihe die Heizeinrichtung 19 und die Verdampferrohre 20 der Kühleinrichtung. Die Austrittsseite der die Heizungseinrichtung 19 und die Verdampferrohre 20 enthaltenden Kammer ist in nicht dargestellter Weise mit den behandelte Luft führenden Kanälen 6, 7 verbunden.

Die linke Seite des Frischluft-Umluftkanals 8 ist mit der Öffnung 11 verbunden, über die diese mit einer Frischluft zuführenden Leitung in Verbindung steht. Die rechte Seite des Kanals 8 ist mit der Öffnung 12 verbunden, durch die Umluft aus dem Innern des Waggons angesaugt wird. Hinter der Öffnung 11 sind an der Oberseite des rechteckigen Frischluft-Umluft-Kanals schwenkbar Klappen 24, 25 gelagert, die jeweils an ihre Klappensitze 26, 27 im Bereich des Bodens 28 des Frischluft-Umluftkanals 8 durch ihre Antriebe anlegbar sind. Zwischen den Sitzen 26, 27 der Klappen 24, 25 ist der Boden 28 mit einem Durchbruch versehen, durch den Frischluft oder Umluft oder ein Frischluft-Umluft-Gemisch in die linke Kammer des Gehäuses eintritt. Die eintretende Luft wird von dem Gebläse 15 durch das Filter 30 angesaugt.

Wie aus Fig. 2 ersichtlich ist, besteht die Klappenanordnung im dargestellten Ausführungsbeispiel aus sechs Klappen 24, 25, die abwechselnd auf diesen zugeordneten Schwenkwellen angeordnet sind, so daß die Klappen 24, 25 einander zahnartig durchsetzen und durch ihre Stellmotore 32, 33 gleichsinnig oder gegensinnig gegen ihre Sitze 26, 27 anstellbar sind. Die Klappen 24, 25 sind jeweils auf voneinander getrennten von den Stellmotoren 32, 33 verschwenkbaren Wellen befestigt.

## Patentansprüche

1. Unterflur Lüftungs-, Heizungs- und/oder Klimagerät mit einem Gehäuse (1), das unterhalb des Wagenbodens eines Reisezugwagens befestigbar ist, mit Öffnungen zum Ansaugen von Frisch- und Umluft und zum Ausblasen von behandelter Luft, wobei das Gehäuse (1) zum Quereinbau unter dem Wagenboden eingerichtet und der Breite des Reisezugwagens angepaßt ist, wobei das Gehäuse (1) unter oder im Bereich seiner Deckwand (5) mindestens einen Kanal (6,7) für die behandelte Luft aufweist, der mit mindestens einer Austrittsöffnung (9, 10) versehen ist,
**dadurch gekennzeichnet,**
**daß** das Gehäuse (1) unter oder im Bereich seiner Deckwand (5) mit mindestens einem Frischluft-/Umluftkanal (8) mit endseitigen Eintrittsöffnungen (11, 12) und einer Klappen- oder Ventilanordnung (24, 25) zum Sperren einer Kanalseite oder zum Mischen von Frisch- und Umluft versehen ist, wobei die genannten Kanäle (6, 7, 8) in dem Gehäuse (1) angeordnet sind und wobei sich der Frischluft-/Umluftkanal (8) quer über die Breite des Reisezugwagens erstreckt und an seinen Enden (11, 12) Frischluft bzw. Umluft ansaugt, wobei die Klappen-und Ventilanordnung (24, 25) sich zwischen diesen Enden (11, 12) befindet.

2. Gerät nach Anspruch 1, **dadurch gekennzeichnet, daß** das Gehäuse (1) mit zwei äußeren, behandelte Luft führenden Kanälen (6,7) und einem mittleren Frischluft/Umluftkanal (8) versehen ist, die parallel zueinander verlaufen.

3. Gerät nach Anspruch 1 oder 2, **dadurch gekennzeichnet, daß** die Wände der Kanäle (6, 7,8) zumindest teilweise mit Dämmmaterial belegt sind.

4. Gerät nach einem der Ansprüche 1 bis 3, **dadurch gekennzeichnet, daß** die Klappenanordnung aus mindestens zwei unabhängig voneinander verschwenkbaren und an einander gegenüberliegende Klappensitze (26, 27) anlegbaren Klappen (24, 25) besteht.

5. Gerät nach Anspruch 4, **dadurch gekennzeichnet, daß** die mindestens zwei Klappen (24, 25) der Klappenanordnung jeweils auf einer Schwenkwelle befestigte Klappengruppen (24, 25) bilden, die jeweils über einen Antrieb (32, 33) verschwenkbar sind, und kammartig ineinandergreifen.

6. Gerät nach Anspruch 4 oder 5, **dadurch gekennzeichnet, daß** jeweils mindestens eine Klappe (24, 25) jeder Klappengruppe mit einem Temperaturfühler versehen ist, der das Abheben der Klappe von ihrem Sitz (26, 27) bei plötzlicher Abkühlung oder Temperaturänderung bewirkt.

7. Gerät nach Anspruch 4 oder 5, **dadurch gekennzeichnet, daß** mindestens eine Klappe (24, 25) jeder Klappengruppe mit einem Bimetallstreifen in der Weise belegt oder verbunden ist, daß sie sich bei Abkühlung von ihrem Sitz (26, 27) abhebt.

8. Gerät nach Anspruch 4 oder 5, **dadurch gekennzeichnet, daß** mindestens eine Klappe (24, 25) mit einem fensterartigen Durchbruch versehen ist, der durch eine Bimetallklappe oder eine von einem Bimetallstreifen verschwenkbaren Klappe (24, 25) verschließbar ist.

9. Gerät nach einem der Ansprüche 4 bis 8, **dadurch gekennzeichnet, daß** ein Sensor vorgesehen ist, der die Relativbewegung der Klappe (24, 25) zu dem Sitz (26, 27) oder der benachbarten Klappe (25, 24) mißt.

10. Gerät nach einem der Ansprüche 1 bis 9, **dadurch gekennzeichnet, daß** das Gehäuse (1) mit der Wartung dienenden, verschließbaren Öffnungen (3) und/oder abklappbaren Stirnwänden versehen ist.

## Claims

1. Underfloor ventilating, heating and/or air-conditioning device having a housing (1), which can be fastened underneath the carriage floor of a passenger train carriage, with openings for sucking in fresh air and circulating air and for blowing out treated air, the housing (1) being arranged for crosswise installation below the carriage floor and being adapted to the width of the passenger train carriage, the housing (1) having, below or in the region of its top wall (5), at least one duct (6, 7) for the treated air, which duct is provided with at least one outlet opening (9, 10), **characterized in that** the housing (1) is provided, below or in the region of its top wall (5), with at least one fresh-air/circulating-air duct (8) having terminal inlet openings (11, 12) and with a flap or valve arrangement (24, 25) for blocking off one side of the duct or for mixing fresh air and circulating air, the said ducts (6, 7, 8) being arranged in the housing (1) and the fresh-air/circulating-air duct (8) extending transversely over the width of the passenger train carriage and sucking in fresh air or circulating air at its ends (11, 12), the flap and valve arrangement (24, 25) being situated between these ends (11, 12).

2. Device according to Claim 1, **characterized in that** the housing (1) is provided with two outer ducts (6, 7), which carry treated air, and with a central fresh-air/circulating-air duct (8), these ducts running parallel to one another.

3. Device according to Claim 1 or 2, **characterized in that** the walls of the ducts (6, 7, 8) are covered at least partly with insulating material.

4. Device according to one of Claims 1 to 3, **characterized in that** the flap arrangement comprises at least two flaps (24, 25) which can be pivoted independently of one another and can be placed on mutually opposite flap seats (26, 27).

5. Device according to Claim 4, **characterized in that** the at least two flaps (24, 25) of the flap arrangement in each case form flap groups (24, 25) which are fastened to a pivoting shaft, which flap groups can in each case be pivoted via a drive (32, 33) and engage in one another in a comb-like manner.

6. Device according to Claim 4 or 5, **characterized in that** in each case at least one flap (24, 25) of each flap group is provided with a temperature sensor which causes the flap to be lifted off its seat (26, 27) upon sudden cooling or temperature change.

7. Device according to Claim 4 or 5, **characterized in that** at least one flap (24, 25) of each flap group is covered with or connected to a bimetallic strip in such a way that the flap lifts off its seat (26, 27) upon cooling.

8. Device according to Claim 4 or 5, **characterized in that** at least one flap (24, 25) is provided with a window-like aperture which can be closed by a bimetallic flap or by a flap (24, 25) which can be pivoted by a bimetallic strip.

9. Device according to one of Claims 4 to 8, **characterized in that** a sensor which measures the relative movement of the flap (24, 25) with respect to the seat (26, 27) or the adjacent flap (25, 24) is provided.

10. Device according to one of Claims 1 to 9, **characterized in that** the housing (1) is provided with closable openings (3) and/or fold-down end walls serving for maintenance purposes.

## Revendications

1. Appareil sous châssis pour la ventilation, le chauffage et/ou la climatisation, comprenant un boîtier (1) qui peut être fixé sous le sol du véhicule d'un wagon de voyageurs, avec des ouvertures pour l'aspiration d'air frais et d'air ambiant et pour souffler de l'air traité, le boîtier (1) étant prévu pour être installé transversalement sous le sol du véhicule et étant adapté à la largeur du wagon de voyageurs, le boîtier (1) présentant, sous ou dans la région de sa paroi de couvercle (5), au moins un canal (6, 7) pour l'air traité, qui est pourvu d'au moins une ouverture de sortie (9, 10),
**caractérisé en ce que**
le boîtier (1) est pourvu, sous ou dans la région de sa paroi de couvercle (5), d'au moins un canal d'air frais/ambiant (8) avec des ouvertures d'entrée (11, 12) au niveau des extrémités et un agencement de clapet ou de soupape (24, 25) pour bloquer un côté du canal ou pour mélanger l'air frais et l'air ambiant, tous les canaux (6, 7, 8) étant disposés dans le boîtier (1) et le canal d'air frais/ambiant (8) s'étendant transversalement sur la largeur du wagon de voyageurs et aspirant à ses extrémités (11, 12) de l'air frais ou de l'air ambiant, l'agencement de clapet ou de soupape (24, 25) se trouvant entre ces extrémités (11, 12).

2. Appareil selon la revendication 1, **caractérisé en ce que** le boîtier (1) est pourvu de deux canaux extérieurs (6, 7) guidant l'air traité, et d'un canal central d'air frais/ambiant (8), qui s'étendent parallèlement les uns aux autres.

3. Appareil selon la revendication 1 ou 2, **caractérisé en ce que** les parois des canaux (6, 7, 8) sont au moins en partie garnies de matériau d'amortissement.

4. Appareil selon l'une quelconque des revendications 1 à 3, **caractérisé en ce que** l'agencement de clapet se compose d'au moins deux clapets (24, 25) pouvant pivoter indépendamment l'un de l'autre et pouvant être appliqués sur des sièges de clapet (26, 26) opposés.

5. Appareil selon la revendication 4, **caractérisé en ce que** les au moins deux clapets (24, 25) de l'agencement de clapet forment des groupes de clapets (24, 25) fixés respectivement sur un arbre pivotant, lesquels peuvent pivoter à chaque fois par le biais d'un entraînement (32, 33) et viennent en prise les uns dans les autres à la manière d'un peigne.

6. Appareil selon la revendication 4 ou 5, **caractérisé en ce qu'**à chaque fois au moins un clapet (24, 25) de chaque groupe de clapets section transversale pourvu d'un capteur de température, qui provoque le soulèvement du clapet de son siège (26, 27) en cas de refroidissement soudain ou de changement soudain de température.

7. Appareil selon la revendication 4 ou 5, **caractérisé en ce qu'**au moins un clapet (24, 25) de chaque groupe de clapet est garni ou pourvu d'un bilame de telle sorte qu'il se soulève de son siège (26, 27) en cas de refroidissement.

8. Appareil selon la revendication 4 ou 5, **caractérisé en ce qu'**au moins un clapet (24, 25) est pourvu d'un orifice de type fenêtre, qui peut être fermé par un clapet à bilame ou par un clapet (24, 25) pouvant pivoter sous l'effet d'un bilame.

9. Appareil selon l'une quelconque des revendications 4 à 8, **caractérisé en ce que** l'on prévoit un capteur qui mesure le mouvement relatif du clapet (24, 25) par rapport au siège (26, 27) ou au clapet voisin (25, 24).

10. Appareil selon l'une quelconque des revendications 1 à 9, **caractérisé en ce que** le boîtier (1) est pourvu d'ouvertures (3) obturables et/ou de parois frontales rabattables qui servent à l'entretien.
